# EUROPÄISCHE PATENTSCHRIFT

(11) **EP 0 320 892 B1**
(45) Veröffentlichungstag und Bekanntmachung des Hinweises auf die Patenterteilung: **16.08.1990**
(21) Anmeldenummer: 88120849.0
(22) Anmeldetag: 14.12.1988
(51) Int. Cl.: B26B 21/52, B26B 21/22

(54) **Schwingkopf-Rasierapparat**
Pivotable head razor
Rasoir à tête pivotante

(30) Priorität: 18.12.1987 DE 3742956
(43) Veröffentlichungstag der Anmeldung: 21.06.1989
(73) Patentinhaber: Wilkinson Sword Gesellschaft mit beschränkter Haftung, D-42659 Solingen (DE)
(72) Erfinder: Grange, Kenneth, London WII 2RP (GB)
(74) Vertreter: Stenger, Watzke & Ring Patentanwälte

(56) Entgegenhaltungen:
- EP-A- 271 185
- GB-A- 2 066 135
- US-A- 3 964 160
- US-A- 4 492 025

## Beschreibung

Die Erfindung betrifft einen Schwingkopf-Rasierapparat mit einer in einem Rasierapparatekopf angeordneten, zu öffnenden und schließenden Gabelhalterung zur Aufnahme, Halterung und Abgabe einer Schwingkopf-Rasierklinge sowie einem an der Schwingkopf-Rasierklinge anliegenden, eindrückbaren Federnocken zum Schwingen der Schwingkopf-Rasierklinge um eine Nullage und Auswerfen der Schwingkopf-Rasierklinge bei der Abgabe, wobei die Schwingkopf-Rasierklinge in der Gabelhalterung in ihrer Rasierposition durch eine vom Benutzer zu tätigende, ein Sperrglied aufweisende Sperrvorrichtung durch formschlüssiges Erfassen der Schwingkopf-Rasierklinge arretierbar ist. Der technische Begriff "Schwingkopf-Rasierklinge" umfaßt in der nachfolgenden Beschreibung sowie in den Ansprüchen auch die sogenannten Rasierklingen-Einheiten mit einer oder mehreren in Kunststoffträgern fest eingebetteten Rasierklingen.

Ein Schwingkopf-Rasierapparat dieser Art ist aus der EP-A 0 271 185 bekannt. Dabei ist zwischen einem Unterteil und einem davon separaten Oberteil, die zusammengefügt den Rasierapparatekopf bilden, ein Rasierklingenhaltemechanismus angeordnet. Dieser besteht zunächst aus einer zu öffnenden und schließenden Gabelhalterung zur Aufnahme, Halterung und Abgabe einer Schwingkopf-Rasierklinge. Dabei ist die Schwingkopf-Rasierklinge in der Gabelhalterung zwischen deren beiden freien, einander entgegengesetzt gerichteten Enden verschwenkbar gelagert, so daß sich die Rasierklinge beim Rasieren der Gesichtsform unter Beibehaltung eines günstigen Rasierwinkels durch Verschwenkbewegungen anpassen kann. Zum Laden bzw. Auswerfen einer Schwingkopf-Rasierklinge aus der Gabelhalterung ist an der Rückseite des Rasierapparatekopfes ein Betätigungselement in Form eines Schiebers vorgesehen, mit dem die Aufnahmegabeln entgegengesetzt gerichtet verschwenkt werden können. In dieser Öffnungsposition der Gabelhalterung kann dann auch eine neue Schwingkopf-Rasierklinge aufgenommen werden, wobei durch Loslassen des Schiebers die Gabeln in ihre Schließstellung federbelastet zurückspringen und somit die Schwingkopf-Rasierklinge in der Rasierposition schwingbeweglich festhalten. Um die Schwingkopf-Rasierklinge in ihrer Nullage halten zu können, von der aus sie nach beiden Richtungen hin schwingbar ist, ragt aus der vorderen Stirnseite des Rasierapparatekopfes ein eindrückbarer Federnocken, der korrespondierend an der Rückseite der Schwingkopf-Rasierklinge anliegt. Dieser Federnocken dient, da er unter Federspannung steht, bei der Abgabe einer verbrauchten Schwingkopf-Rasierklinge zugleich auch als Auswerfmechanismus.

Da die Erfahrung zeigt, daß nicht jeder Verbraucher eine Schwingkopf-Rasierklinge bevorzugt und es eine etwa gleich große Verbrauchergruppe gibt, die grundsätzlich ein feststehendes Rasiersystem benutzt, besitzt der bekannte Schwingkopf-Rasierapparat zusätzlich eine Arretiereinrichtung, mittels der die Schwingkopf-Rasierklinge in der Gabelhalterung in ihrer Rasierposition durch eine vom Benutzer zu tätigende Sperrvorrichtung arretierbar ist, indem ein Sperrglied dieser Sperrvorrichtung die Schwingkopf-Rasierklinge formschlüssig erfaßt und diese in ihrer Lage fixiert. Das Sperrglied besteht dabei aus einem im Rasierapparatekopf verschiebbar geführten Verschiebeelement, das zur Arretierung der Schwingkopf-Rasierklinge beidseitig des Federnockens derart ausgefahren werden kann, daß dessen Spitze an der Rückseite der Schwingkopf-Rasierklinge anliegt und diese in ihrer Position fixiert. Zum Verschieben des Verschiebeelements dient ein im Rasierapparatekopf gelagerter Drehknopf, der mit einem Nocken in eine Aussparung im Verschiebeelement greift, wobei durch Verdrehen das Verschiebeelement nach vorne bzw. nach hinten verschoben wird.

Bei diesem bekannten Schwingkopf-Rasierapparat ist von Nachteil, daß er aus vielen Einzelteilen besteht, was eine komplizierte Montage zur Folge hat. Darüber hinaus müssen, damit der Schwingkopf-Rasierapparat einwandfrei funktioniert, die Einzelteile exakt zueinander passen, wobei bereits geringfügige Abweichungen zu Störungen und daher zum Ausschuß führen. Dies gilt insbesondere im Hinblick auf die Tatsache, daß zusätzlich zum Federnocken noch ein separates Sperrglied in Form eines Verschiebeelements vorgesehen sein muß, das unabhängig vom Federnocken aus dem Rasierapparatekopf hinaus verschiebbar sein muß.

Davon ausgehend liegt der Erfindung die Aufgabe zugrunde, den bekannten Schwingkopf-Rasierapparat derart weiterzuentwickeln, daß er insbesondere im Hinblick auf die Arretiereinrichtung für die Schwingkopf-Rasierklinge technisch vereinfacht ist.

Als technische Lösung wird mit der Erfindung vorgeschlagen, daß der Federnocken selbst das durch die Sperrvorrichtung blockierbare Sperrglied bildet, und daß der Federnocken (13) eine Stirnfläche aufweist, die an einer entsprechend geformten Fläche der Schwingkopf-Rasierklinge anliegt.

Durch die Ausbildung des Federnockens zugleich als Sperrglied ist ein konstruktiv einfacher Schwingkopf-Rasierapparat geschaffen, der ohne viele Einzelteile auskommt. Dabei dient der Federnocken als Einrichtung, um die Nullage der Schwingkopf-Rasierklinge für die Schwingbewegungen zu definieren, sowie als Auswerfeinrichtung bei der Abgabe einer verbrauchten Schwingkopf-Rasierklinge, sowie darüber hinaus als Arretiereinrichtung für ein feststehendes Rasiersystem, indem die Sperrvorrichtung erfindungsgemäß den Federnocken in seiner Verschiebbarkeit blockiert. Daraus resultiert eine einfache Konstruktion, die problemlos innerhalb des Rasierapparatekopfes montiert werden kann, ohne daß aufgrund Toleranzabweichungen Störungen befürchtet werden müssen, die zum Ausschuß führen.

In einer ersten Ausführungsform zum Betätigen der Sperrvorrichtung ist in einer Weiterbildung ein verschwenkbarer Hebel insbesondere an der Rückseite des Rasierapparatekopfes vorgesehen. Auf diese Weise kann der Benutzer mittels einer Einhandbedienung den Schwingkopf-Rasierapparat durch Betätigen des Hebels in ein feststehendes Rasiersystem überführen.

Ausgehend von dem bekannten Schwingkopf-Rasierapparat mit einem Schieber zum Öffnen und gegebenenfalls Schließen der Gabelhalterung sowie mit einem Drehknopf zum Betätigen der Sperrvorrichtung wird in einer alternativen Weiterbildung vorgeschlagen, daß der Schieber mittels integriertem Drehknopf zusätzlich drehbar ausgestaltet ist und mit der Sperrvorrichtung derart kombiniert ist, daß in einer von der Schwingposition verschiedenen Drehstellung des Drehschiebers die Schwingkopf-Rasierklinge arretiert ist. Auf diese Weise wird dem Benutzer die Handhabung des Schwingkopf-Rasierapparates erleichtert, indem der Benutzer in der einen Drehstellung des Dreh schiebers die Schwingkopf-Rasierklinge aufnehmen und abgeben kann, wobei in dieser Stellung auch das Schwingen der Schwingkopf-Rasierklinge möglich ist. In der anderen Drehstellung des Drehschiebers fixiert dann die Sperrvorrichtung die Schwingkopf-Rasierklinge.

Vorzugsweise weist die Sperrvorrichtung einen Knebel auf, der in der Arretierposition den Federnocken fixiert. Mittels eines derartigen Knebels ist eine sehr sichere Arretierung der Schwingkopf-Rasierklinge möglich. Dabei ist der Knebel vorzugsweise an der Achse des Hebels bzw. des Drehschiebers angeordnet, so daß durch eine entsprechende Drehbewegung der Knebel in seine Wirkposition gelangt. Dabei fixiert der Knebel in der Arretierposition frontseitig den Federnocken und rückseitig dessen Widerlager und ist mit einer schrägen Anlauffläche versehen.

In einer bevorzugten Weiterbildung wird vorgeschlagen, daß der Rasierapparatekopf einen äußeren Apparatekörper mit einem frontseitigen Fenster aufweist, in das der Rasierklingenhaltemechanismus unter anderem mit der Gabelhalterung, dem Federnocken sowie der Sperrvorrichtung als separate Baugruppe einsetzbar und im Rasierapparatekopf insbesondere mit einer Rasteinrichtung festlegbar ist. Auf diese Weise ist eine separate Montagegruppe geschaffen, die alle zur Funktion des Schwingkopf-Rasierapparates notwendigen Teile enthält und die nach separater Montage in den Rasierapparatekopf eingesetzt werden kann.

Weitere Einzelheiten, Merkmale und Vorteile des Gegenstandes der Erfindung ergeben sich aus der nachfolgenden Beschreibung der zugehörigen Zeichnungen, in denen bevorzugte Ausführungsformen eines erfindungsgemäßen Schwingkopf-Rasierapparates schematisch dargestellt worden sind. In den Zeichnungen zeigen:
Fig. 1 eine Draufsicht auf einen Rasierapparatekopf (ohne Handgriff);
Fig. 2 eine Frontansicht des Rasierapparatekopfs ohne Betätigungsmechanismus;
Fig. 3 eine Draufsicht auf den Rasierapparatekopf mit einer Teilinnenansicht;
Fig. 4 eine Frontansicht des Rasierapparatekopfs mit Betätigungsmechanismus;
Fig. 5 eine Unteransicht des Rasierapparatekopfs mit Schnittansichten gemäß den Linien B-B (links) und Y-Y (rechts);
Fig. 6 eine Teilschnittansicht gemäß Linie X-X mit dem Betätigungsmechanismus in Schwingposition;
Fig. 7 eine Teilschnittansicht gemäß Linie C-C der Fig. 3;
Fig. 8 eine Teilschnittansicht gemäß Linie X-X mit dem Betätigungsmechanismus in arretierter Position;
Fig. 9 eine Teilschnittansicht gemäß Linie D-D der Fig. 3;
Fig. 10 eine perspektivische Ansicht von hinten einer alternativen Ausführungsform eines Rasierapparatekopfes.

Der Rasierapparatekopf 1 des in seiner Gesamtheit nicht dargestellten Schwingkopfrasierers weist einen äußeren Apparatekörper 2 mit einem frontseitigen Fenster 3 auf, in das die zur eigentlichen Halterung der nicht dargestellten Rasierklingeneinheit gehörenden Teile eingeschoben werden können. Der äußere Apparatekörper 2 ist vorgesehen mit einem Rasierapparategriff, der nicht dargestellt ist, einstückig ausgebildet zu sein oder verbindbar zu sein.

Eine untere Grundplatte 4 von im wesentlichen dreieckförmiger Gestalt und eine obere Verschlußplatte 5 bilden mit Querverbindungen und ggf. Seitenverbindungen 6 ein Gehäuse. Dabei ist die obere Verschlußplatte 5 mit einer breiten Ausnehmung 7 zur Aufnahme und Führung eines nach vorn schiebbaren Schiebers 8 versehen, der dem Benutzer dazu dient, die Aufnahmegabeln 9 einer Gabelhalterung 10 in eine Öffnungsposition zur Aufnahme der Rasierklingeneinheit zu bringen. Der nach vorn und zurück bewegbare Schieber 8 ist kombiniert mit einem Drehknopf 11, mit dem es dem Benutzer ermöglicht ist, eine aufgenommene und von der Gabelhalterung 10 gehaltene Rasierklingeneinheit durch sein Verdrehen in einer Fixierposition zu arretieren. Zu diesem Zweck wirkt der Drehknopf 11 über eine unterhalb der oberen Verschlußplatte 5 angeordnete Sperrvorrichtung 12 auf einen zwischen den Aufnahmegabeln 9 des Gabelhalters 10 angeordneten, von einer mittleren Rippe der einzusetzenden Rasierklingeneinheit eindrückbaren Federnocken 13, der in der Schwingposition federbelastet eindrückbar ist und in der Arretierposition zur Erzeugung eines feststehenden Rasiersystems durch die Sperrvorrichtung nach einem entsprechenden Verdrehen des Drehknopfes 11 in der Anlageposition an der Rasierklingeneinheit blockiert ist.

Der innere Aufbau des in den äußeren Apparatekörper 2 einzu setzenden damit zu verrastenden (Rastnasen 27) vorgefertigten Rasierklingenhaltemechanismusses ist am besten den Schnittdarstellungen der Fig. 6 bis 9 entnehmbar. Demnach ist die untere Grundplatte 4 im Schnitt L-förmig und bildet mit der oberen Verschlußplatte 5 ein Gehäuse zur Halterung des auf der Oberseite angeordneten Drehknopfes 11, kombiniert mit dem Schieber 8. Innen enthält das Gehäuse eine Halterung der Aufnahmegabeln 9, den Federnocken 13 und verschiedene Betätigungsteile, die die Axialverschiebung des Schiebers 8 sowie die Verdrehung des Drehknopfes 11 im Sinne einer Aufnahme, Halterung und Abgabe einer Schwingkopf-Rasierklingeneinheit sowie deren Arretierung mittels der Sperrvorrichtung ermöglichen.

An der unteren Grundplatte 4 sind beidseitig ihrer Mitte parallel zueinander angeordnete Längsführungen 14 (Fig. 7) für den Federnocken 13 ausgebildet, der innenseitig in einem Zapfen 15 endet, der das eine Widerlager einer Druckfeder 16 ist, deren anderes Widerlager 17 ebenfalls mittels des Schiebers 8 axial beweglich in den Führungen am hinteren Ende angeordnet ist. Der Federnocken 13 wird eingeschlossen durch die Gabelhalterung 10. Deren Aufnahmegabeln 9 sind - wie Fig. 9 der Zeichnung entnehmbar ist - auf Schwenklagerbolzen 18 der unteren Grundplatte 9 gegenläufig zur Seite schwenkbar gelagert, wobei die Gabelarme innenseitig jeweils als sich erweiternde und abgestufte Kurve 19 ausgebildet sind, die am besten aus Fig. 3 der Zeichnung in der gestrichelten Andeutung erkennbar sind. Über die Kurve 19 wird die Verschiebebewegung des Schiebers 8 nach vorn umgesetzt in einer Verschwenkbewegung der Aufnahmegabeln 9 nach außen in ihre Öffnungsstellung.

Die rückwärtigen Enden der Aufnahmegabeln 9 greifen hinter eine Ausnehmung 20 des Widerlagers 17, so daß dieses mit dem Axialverschieben des Schiebers 8 nach vorn und der dadurch erzwungenen Verschwenkbewegung der Aufnahmegabeln 10 nach außen in seinen Längsführungen 14 nach vorn gedrückt wird, wobei die Feder 16 gespannt wird.

Zur Erzielung der Verschwenkung der Aufnahmegabeln 9 in ihre Öffnungsstellung durch Verschieben des Schiebers 8 nach vorn ist dieser in der Ausnehmung 7 der oberen Verschlußplatte axial beweglich durch Nut/Feder-Eingriff gehalten. Der innere Teil des Schiebers 8 umschließt dabei den Federnocken 13 und bildet für diesen eine Führung, die seine Axialbewegung nach hinten gegen die Wirkung der Druckfeder 16 ermöglicht. An einer zentrischen Achse 21 des Schiebers 8, die gleichzeitig Drehachse für den Drehknopf 11 ist, ist innen eine Kurvenscheibe 22 ausgebildet, die mit der Kurve 19 der Gabelhalterung 10 so zusammenwirkt, daß diese bei Axialbewegung des Schiebers 8 geöffnet und in der Öffnungsstellung durch Formschluß gehalten wird. Bei einem Druck auf den Federnocken, welcher automatisch beim Aufnehmen einer Rasierklingeneinheit von deren mittlerer Rippe ausgeübt wird, wird der Federnocken nach innen gedrückt, die Kraft über die Druckfeder auf das hintere Widerlager 17 übertragen und über dessen Wirkung auf die in der Ausnehmung 20 eingreifenden hinteren Gabelenden ein Schließen der Gabelhalterung 10 bewirkt. Hiermit wird auch der Schieber 8 wieder in seine Ausgangsstellung zurückbewegt.

Die Sperrvorrichtung 12 besteht aus dem im Schieber 8 in eine Arretierposition drehbaren Drehknopf 11, auf dessen Achse 21 ein Knebel 23 angeordnet ist, der in seiner in Fig. 8 der Zeichnung dargestellten Fixierposition vorderseitig über eine schräge Anlauffläche 24 den Federnocken 13 blockiert und gleichzeitig mit seinem rückwärtigen Ende das Widerlager 17 gegen seinen hinteren Anschlag in dem L-förmig abgewinkelten Teil der Grundplatte 4 drückt. Diese Arretierposition ist durch die Verdrehung des Drehknopfes aus seiner Normalstellung heraus In die Position der Fig. 8 möglich, wenn sich die Gabelhalterung in ihrer Schließstellung befindet, d.h. im Anwendungsfall zwischen ihren Aufnahmegabeln 9 eine Rasierklingeneinheit hält. Um deren Arretierung sicherzustellen und jegliche Schwingbewegung unmöglich zu machen, ist die vordere Abschlußfläche zur Grundplatte 4 hin mit einer Verlängerung 26 versehen, die ein formschlüssiges Anliegen an der entsprechend flach ausgebildeten mittleren Rippe (nicht dargestellt) der Rasierklingeneinheit ermöglicht und somit durch Formschluß jegliche Bewegung der Klingeneinheit verhindert. Im Gegensatz zu den Fig. 8 und 9 zeigen die Fig. 6 und 7 der Zeichnung die Sperrvorrichtung in ihrer unwirksamen Position mit dem gegenüber um 90_{°} verdrehten Drehknopf 11, so daß die übliche Schwingbewegung der Rasierklingeneinheit im Schwingkopf-Rasierapparat ermöglicht ist. Der Federnocken 13 kann aufgrund seiner freien Rückbeweglichkeit gegen die Wirkung der Druckfeder bewegt werden und behindert das Verschwenken der Rasierklingeneinheit nicht.

Die in Fig. 10 dargestellte alternative Ausführungsform des Rasierapparatekopfes 1 unterscheidet sich von der zuvor beschriebenen Ausführungsform dadurch, daß statt eines im Schieber 8 integrierten Drehknopfes 11 ein Hebel 28 vorgesehen ist. Dieser ist aus dem Inneren des Rasierapparatekopfes 1 durch einen Schlitz 29 an dessen Rückseite nach außen geführt. Diese Ausführungsform unter Verwendung eines Hebels 28 zum Arretieren des Federnockens 13 sieht ebenfalls einen (nicht sichtbaren) Knebel 23 vor, der an der Achse 21 des Hebels 28 angeordnet ist und bei einer Verschwenkbewegung mit den Anlaufflächen 24 in Eingriff mit dem Federnocken 13 gelangt. Durch Zurück schwenken des Hebels 28 wird der Federnocken 13 wieder entriegelt, so daß die Schwingkopf-Rasierklinge wieder in der Gabelhalterung verschwenkbar ist.

### Bezuciszeichenliste

1 Rasierapparatekopf
2 äußerer Apparatekörper
3 Fenster
4 untere Grundplatte
5 obere Verschlußplatte
6 Querverbindungen
7 Ausnehmung
8 Schieber
9 Aufnahmegabeln
10 Gabelhalterung
11 Drehknopf
12 Sperrvorrichtung
13 Federnocken
14 Längsführungen
15 Zapfen
16 Druckfeder
17 hinteres Widerlager
18 Schwenklagerbolzen
19 Kurve
20 Ausnehmung
21 Achse
22 Kurvenscheibe
23 Knebel
24 Anlauffläche
25 vordere Abschlußfläche
26 Verlängerung
27 Rastnasen
28 Hebel
29 Schlitz

## Patentansprüche

1. Schwingkopf-Rasierapparat mit einer in einem Rasierapparatekopf (1) angeordneten, zu öffenden und schließenden Gabelhalterung (10) zur Aufnahme, Halterung und Abgabe einer Schwingkopf-Rasierklinge sowie einem an der Schwingkopf-Rasierklinge anliegenden, eindrückbaren Federnocken (13) zum Schwingen der Schwingkopf-Rasierklinge um eine Nullage und Auswerfen der Schwingkopf-Rasierklinge bei der Abgabe, wobei die Schwingkopf-Rasierklinge in der Gabelhalterung (10) in ihrer Rasierposition durch eine vom Benutzer zu tätigende, ein Sperrglied aufweisende Sperrvorrichtung (12) durch formschlüssiges Erfassen der Schwingkopf-Rasierklinge arretierbar ist, dadurch gekennzeichnet, daß der Federnocken (13) selbst das durch die Sperrvorrichtung (12) blockierbare Sperrglied bildet und daß der Federnocken (13) eine Stirnfläche aufweist, die an einer entsprechend geformten Fläche der Schwingkopf-Rasierklinge anliegt.

2. Schwingkopf-Rasierapparat nach Anspruch 1, dadurch gekennzeichnet, daß zum Betätigen der Sperrvorrichtung (12) ein verschwenkbarer Hebel (28) insbesondere an der Rückseite des Rasierapparatekopfes (1) vorgesehen ist.

3. Schwingkopf-Rasierapparat nach Anspruch 1 mit einem Schieber (8) zum Öffnen und gegebenenfalls Schließen der Gabelhalterung (10) sowie mit einem Drehknopf (11) zum Betätigen der Sperrvorrichtung (12), dadurch gekennzeichnet, daß der Schieber (8) mittels integriertem Drehknopf (11) zusätzlich drehbar ausgestaltet ist und mit der Sperrvorrichtung (12) derart kombiniert ist, daß in einer von der Schwingposition verschiedenen Drehstellung des Drehschiebers (8,11) die Schwingkopf-Rasierklinge arretiert ist.

4. Schwingkopf-Rasierapparat nach einem der Ansprüche 1 bis 3, dadurch gekennzeichnet, daß die Sperrvorrichtung (12) einen Knebel (23) aufweist, der in der Arretierposition den Federnocken (13) fixiert.

5. Schwingkopf-Rasierapparat nach Anspruch 2 oder 3 sowie nach Anspruch 4, dadurch gekennzeichnet, daß der Knebel (23) an der Achse (21) des Hebels (28) bzw. des Drehschiebers (8,11) angeordnet ist.

6. Schwingkopf-Rasierapparat nach Anspruch 4 oder 5, dadurch gekennzeichnet, daß der Knebel (23) in der Arretierposition frontseitig den Federnocken (13) und rückseitig dessen Widerlager (17) fixiert und mit einer schrägen Anlauffläche (24) versehen ist.

7. Schwingkopf-Rasierapparat nach einem der Ansprüche 1 bis 6, dadurch gekennzeichnet, daß der Rasierapparatekopf (1) einen äußeren Apparatekörper (2) mit einem frontseitigen Fenster (3) aufweist, in das der Rasierklingenhaltemechanismus unter anderem mit der Gabelhalterung (10), dem Federnocken (13) sowie der Sperrvorrichtung (12) als separate Baugruppe einsetzbar und im Rasierapparatekopf (1) insbesondere mit einer Rasteinrichtung (Rastnase 2⁷) festlegbar ist.

## Claims

1. A pivoting head razor having a fork mounting which is disposed in a shaving head (1) and which is adapted to open and close and to receive, retain and deliver a pivoting head razor blade; and a pressin resilient cam (13) which engages the razor blade and is adapted to pivot the same around a neutral position and and eject the blade upon the discharge thereof, the blade being lockable in the shaving position in the fork mounting (10) by a user- operated locking device (12) which has a locking member and which acts by engaging the blade positively, characterised in that the resilient cam (13) itself is the locking member lockable by the locking device (12) and the resilient cam (13) has an end face which engages a matching surface of the razor blade.

2. A razor according to claim 1, characterised in that a pivotable lever (28) is provided, more particularly on the back of the shaver head (1), to actuate the locking device (12).

3. A shaver according to claim 1 having a slider (8) for opening and, if desired, closing the fork mounting (10) and having a knob (11) for operating the locking device (12), characterised in that the slider is also rotatable by means of an integrated knob (11) and is so combined with the locking device (12) that the blade is in the locked state when the slider (8, 11) has been turned into a position different from the pivoting position.

4. A shaver according to any of clamis 1-3, characterised in that the locking device (12) has a toggle (23) which in the locking position secures the resilient cam (13).

5. A shaver according to claim 2 or 3 and claim 4, characterised in that the toggle (23) is disposed on the pivot (21) of the lever (28) or slider (8, 11).

6. A shaver according to claim 4 or 5, characterised in that the toggle (23) when in the locking position secures the cam (13) at the front and the abutment (17) thereof at the back and has an inclined striking surface (24).

7. A shaver according to any of claims 1-6, characterised in that the shaver head (1) has an outer body or head (2) having a front window (3) into which the blade-holding mechanism inter alia with the fork mounting (10), resilient cam (13) and locking device (12) is introducible as a separate unit and securable in the shaver head (1) more particularly by detent device (detent projection 27).

## Revendications

1. Rasoir à tête oscillante comportant un dispositif de support à fourches (10) agencé sur une tête de rasoir (1), pouvant être ouvert ou fermé, et destiné à la réception, au maintien et à l'extraction d'une lame de rasage de tête oscilante, le rasoir comportant également une came à ressort (13) appliquée contre la lame de rasage de tête oscillante et pouvant être repoussée, pour l'oscillation de la lame de rasage de tête oscillante autour d'une position neutre et l'éjection de celle-ci lors de son extraction, la lame de rasage de tête oscillante pouvant être bloquée dans le support à fourches (10), dans sa position de rasage, par un maintien par complémentarité de formes et grâce à un dispositif de verrouillage (12) comportant un organe de verrouillage et devant être actionné par l'utilisateur, caractérisé en ce que la came à ressort (13) constitue elle-même l'organe de verrouillage pouvant être bloqué par le dispositif de verrouillage (12), et en ce que la came à ressort (13) présente une surface frontale qui vient s'appliquer contre une surface de forme correspondante de la lame de rasage de tête oscillante.

2. Rasoir à tête oscillante selon la revendication 1, caractérisé en ce que pour l'actionnement du dispositif de verrouillage (12), il est prévu un levier pivotant (28), notamment sur le côté arrière de la tête de rasoir (1).

3. Rasoir à tête oscillante selon la revendication 1, avec un coulisseau (8) pour l'ouverture et, le cas échéant la fermeture, du support à fourches (10), ainsi qu'avec un bouton rotatif (11) pour l'actionnement du dispositif de verrouillage (12), caractérisé en ce que le coulisseau (8) est en plus réalisé sous une forme rotative, grâce au bouton rotatif (11) intégré, et est combiné au dispositif de verrouillage (12) de manière à ce que la lame de rasage de tête oscillante soit bloquée, pour une position de rotation du coulisseau tournant (8, 11), différente de celle permettant l'oscillation.

4. Rasoir à tête oscillante selon l'une des revendications 1 à 3, caractérisé en ce que le dispositif de verrouillage (12) comporte un coin de blocage (23) qui, dans la position d'arrêt, bloque la came à ressort (13).

5. Rasoir à tête oscillante selon la revendication 2 ou 3, caractérisé en ce que le coin de blocage (23) est agencé sur l'axe (21) du levier (28) ou du coulisseau rotatif (8, 11).

6. Rasoir à tête oscillante selon la revendication 4 ou 5, caractérisé en ce que dans sa position de blocage, le coin (23) bloque en position, sur son côté avant, la came à ressort (13), et sur le côté arrière, la butée d'appui (17) de la came, le coin présentant en outre une rampe d'entrée inclinée (24).

7. Rasoir à tête oscillante selon l'une des revendications 1 à 6, caractérisé en ce que la tête de rasoir (1) comporte un corps de rasoir extérieur (2) avec une lumière frontale (3) dans laquelle peut être inséré et fixé dans le corps de rasoir, notamment par un système d'encliquetage (dent d'encliquetage 27), le mécanisme de support de la lame de rasoir, se présentant sous la forme d'un module séparé comprenant entre autre, le support à fourches (10), la came à ressort (13), ainsi que le dispositif de verrouillage (12).
